# EUROPÄISCHE PATENTSCHRIFT

(11) **EP 0 303 854 B1**
(45) Veröffentlichungstag und Bekanntmachung des Hinweises auf die Patenterteilung: **29.12.1993**
(21) Anmeldenummer: 88111883.0
(22) Anmeldetag: 23.07.1988
(51) Int. Cl.: H05B 3/74

(54) **Elektrischer Heizkörper**
Radiant heater
Radiateur électrique

(30) Priorität: 18.08.1987 DE 8711209 U
(43) Veröffentlichungstag der Anmeldung: 22.02.1989
(73) Patentinhaber: E.G.O. Elektro-Geräte Blanc u. Fischer, D-75032 Oberderdingen (DE)
(72) Erfinder: Goessler, Gerhard, D-7519 Oberderdingen (DE)
(74) Vertreter: Patentanwälte Ruff, Beier, Schöndorf und Mütschele

(56) Entgegenhaltungen:
- EP-A- 0 114 307
- EP-A- 0 163 106
- EP-A- 0 208 823
- CH-A- 193 572
- FR-A- 2 539 940
- GB-A- 2 186 166
- US-A- 3 500 018

## Beschreibung

Die Erfindung betrifft einen elektrischen Heizkörper nach dem Oberbegriff des Patentanspruches 1.

Derartige Heizkörper, die beispielsweise durch die DE-A1-33 15 438 bekannt geworden sind, sind meist als Strahlheizkörper für Kochstellen von Kochherden vorgesehen, wobei die durch das gesamte Heizfeld des Heizkörpers bestimmte Kochfläche bei jeder Betriebs-Schaltstellung, also beispielsweise bei jeder Leistungseinstellung des Heizkörpers, als ganzes und nicht nur jeweils, wie auch denkbar, in unterschiedlichen Kochfeldern beheizt wird. Der Heizkörper kann aber auch zur Beheizung einer Backofen-Muffel, eines aus Guß bestehenden Kochplattenkörpers einer Elektrokochplatte oder einer anderen zu beheizenden Wandung vorgesehen sein. Bei Ausbildung als Strahlheizkörper und nicht als Heizkörper, dessen Heizwiderstände vollständig in eine verpresste Isoliermasse eingebettet sind, wird der Heizkörper zweckmäßig an der Rückseite einer lichtdurchlässigen Platte, beispielsweise einer Glaskeramikplatte angeordnet. Die gebräuchliche Anordnung der Heizwiderstände ist so vorgesehen, daß mit einem sogenannten Sieben-Takt-schalter drei Heizwiderstände durch wahlweise Einzel-, Reihen- und Parallelschaltung in sechs Leistungsstufen zwischen einer minimalen und einer maximalen Gesamtleistung geschaltet werden können, während die siebte Schaltstufe dem vollständigen Abschalten aller Heizwiderstände dient.

Die Heizwiderstände haben ferner meist unterschiedliche Nennleistungen derart, daß ein knapp unterhalb der mittleren Gesamtleistung beispielsweise in der vierten Leistungsstufe in Einzelschaltung zu betreibender Heizwiderstand die höchste Nennleistung, ein in einer darunterliegenden, beispielsweise der dritten Leistungsstufe in Einzelschaltung zu betreibender Heizwiderstand eine mittlere Nennleistung und der dritte Heizwiderstand die geringste Nennleistung hat. Sind die drei Heizwiderstände in nur zwei Spiralen, also in einer zweigängigen Spirale angeordnet, so kann bei bestimmten Leistungseinstellungen, in welchen ein oder mehr Heizwiderstände vollständig abgeschaltet sind, eine verhältnismäßig ungleichmäßige Verteilung der Beheizung dergestalt auftreten, daß entweder nur im Peripheriebereich oder nur im Zentrumsbereich des Gesamtheizfeldes Heizleistung anfällt, was zwar in manchen Anwendungsfällen erwünscht sein mag, in anderen aber nicht zweckmäßig ist.

Ein durch die GB-A-2 186 166 bekanntgewordener Heizkörper weist im Zentralen Bereich des Heizfeldes einen ersten Heizwiderstand mit einer Richtungsumkehrung auf, der es erlaubt, diesen zentralen Bereich für sich ein- und auszuschalten.

Bei einem durch die FR-A-2 539 940 bekanntgewordenen Heizkörper liegen die Spiralwindungen des ersten Heizwiderstandes unmittelbar benachbart zueinander, und zwischen die doppelspurigen Spiralwindungen dieses Heizwiderstandes greifen Spiralwindungen eines weiteren Heizwiderstandes ein. Dadurch kann bei Abschalten des weiteren Heizwiderstandes nur eine relativ breite Spiralzone beheizt werden, wodurch sich eine ungleichmäßige Wärmeverteilung im Bereich des Heizfeldes ergibt. Demgegenüber weist der Heizkörper der CH-A-193 572 nur zwei unmittelbar benachbart und ineinander liegende Spiralen eines einzigen ersten Heizwiderstandes auf, die gesondert betrieben werden könnten.

Der Erfindung liegt die Aufgabe zugrunde, einen Heizkörper der genannten Art zu schaffen, bei welchem auf einfache Weise die Länge mindestens eines ersten Heizwiderstandes größer gewählt werden kann, als dies bei Verlegung in einer einzigen Spirale möglich wäre, so daß dieser Heizwiderstand aufgrund seiner Länge mit einer relativ hohen Nennleistung ausgestattet werden kann und trotzdem eine problemlose Verlegung im Heizfeld gewährleistet ist.

Diese Aufgabe wird bei einem elektrischen Heizkörper erfindungsgemäß durch die Merkmale des Patentanspruches 1 gelöst.

Zusätzlich hierzu oder stattdessen kann eine durch diesen ersten Heizwiderstand gebildete Spirale über die Spiralform hinaus an der Peripherie und/oder im Zentrum des Heizfeldes verlängert sein, jedoch ergibt sich eine besonders vorteilhafte Ausgestaltung, wenn der erste Heizwiderstand eine äußere Spirale und eine innere Spirale bildet, wobei die äußerste Windung der äußeren Spirale alle übrigen Spiralwindungen dieses ersten Heizwiderstandes außen umgibt. Außerdem wäre denkbar, daß der erste Heizwiderstand drei oder mehr, insbesondere ebenfalls ineinanderliegende Spiralen bildet, wodurch seine Länge vergrößert und vor allem auch seine gleichmäßige Verteilung über das gesamte Heizfeld noch weiter verbessert werden könnte. Besteht der Heizwiderstand aus einer Drahtwendel, so kann der Drahtquerschnitt trotz hoher Nennleistung verhältnismäßig gering gewählt und es kann eine verhältnismäßig große Wendelsteigung vorgesehen werden, was der Standzeit des Heizwiderstandes zugute kommt.

Es ist ferner denkbar, zwei oder mehr Heizwiderstände jeweils in zwei oder mehr Spiralen ineinander zu verlegen, wobei jedoch dann in der Regel die Heizwiderstände nicht alle über ihre gesamte Länge durchgehend in einer gemeinsamen Ebene anzuordnen, sondern zwischen benachbarten Abschnitten bzw. Spiralen des jeweiligen Heizwiderstandes elektrisch leitende Verbindungsbrücken vorzusehen sind, die zur Rück- oder Vorderseite des Heizwiderstandes gegenüber diesen Abschnitten versetzt sind und den bzw. die übrigen Heizwiderstände berührungsfrei umgehen. Eine besonders vorteilhafte Ausgestaltung ergibt sich daher, wenn nur ein einziger Heizwiderstand, insbesondere derjenige mit der höchsten Nennleistung, in der der beschriebenen Weise verlängert ist, da dieser dann zwischen seinen beiden, für den elektrischen Anschluß vorgesehenen Enden über seine gesamte Länge ununterbrochen kontinuierlich gleich ausgebildet werden kann und zwischen seinen Enden einen Längsabschnitt bildet, der die eine Spirale mit dem anschließenden, insbesondere ebenfalls spiralförmigen Abschnitt verbindet.

Statt der beschriebenen Ausbildung, insbesondere jedoch zusätzlich hierzu ist gemäß der Erfindung des weiteren vorgesehen, daß von einem Heizwiderstand nur im Abstand voneinander liegende Längsabschnitte in einem Isolierkörper eingebettet und dazwischen liegende Längsabschnitte im wesentlichen freiliegend, insbesondere in Abschnitten einer Spiralnut angeordnet sind. Zweckmäßig weist der Isolierträger aus ihm ausgeformte rippenartige oder warzenförmige, in Längsrichtung des jeweiligen Heizwiderstandes im Abstand zueinander liegende Erhebungen auf, in die der Heizwiderstand bzw. die Heizwendel auf einem Teil des Wendelumfanges eingebettet ist, wobei der jeweilige Heizwiderstand im Bereich der Erhebungen etwa bis zur Hälfte eingebettet sein kann und der Bereich der Mittelachse der Heizwendel zweckmäßig von der Einbettung derart weitgehend frei bleibt, daß der Innenumfang der Heizwendel auch im Bereich der Einbettung nicht vollständig vom Material des Isolierkörpers abgedeckt zu sein braucht, sondern unmittelbar abstrahlen kann.

Die Erhebungen können in besonders vorteilhafter Weise dadurch gebildet sein, daß zwischen in Längsrichtung des Heizwiderstandes benachbarten Erhebungen jeweils ein Abschnitt der Spiralnut eingeformt ist, so daß also die Erhebungen nicht über die Vorderseite bzw. vordere Fläche des Isolierkörpers vorzustehen brauchen, sondern diese Vorderfläche gemeinsam mit den Kopfflächen der Erhebungen im wesentlichen in einer Ebene liegt. Damit wenigstens teilweise freiliegende Längsabschnitte des Heizwiderstandes vorgesehen werden können, ist diese Vorderfläche dann im Bereich dieser Längsabschnitte praktisch durch entsprechende Vertiefungen ausgehöhlt, wobei diese Vertiefungen die Abschnitte der Spiralnut bilden. Die Ausbildung kann aber auch nach der DE-A1-27 29 929 vorgesehen werden, bei welcher die die Heizwiderstände aufnehmenden Erhebungen über die Vorderseite des Isolierkörpers vorstehen und auf die wegen weiterer Einzelheiten und Wirkungen hier Bezug genommen wird.

Diese und weitere Merkmale von bevorzugten Weiterbildungen der Erfindung gehen außer aus den Unteransprüchen auch aus der Beschreibung und den Zeichnungen hervor, wobei die einzelnen Merkmale jeweils für sich allein oder zu mehreren in Form von Unterkombinationen bei einer Ausführungsform der Erfindung sowie auf anderen Gebieten verwirklicht sein und vorteilhafte, ggf. für sich schutzfähige Ausführungen darstellen können, für die hier Schutz beansprucht wird. Ein Ausführungsbeispiel der Erfindung ist in den Zeichnungen dargestellt und wird im folgenden näher erläutert. In den Zeichnungen zeigen:
- Fig. 1: einen erfindungsgemäßen Heizkörper in Ansicht auf die Vorderseite,
- Fig. 2: einen Teilschnitt durch den Heizkörper gemäß Fig. 1,
- Fig. 3: einen Ausschnitt der Fig. 2 in einem abgewickelten Schnitt.

Der erfindungsgemäße Heizkörper gemäß Fig. 1 weist einen zur Vorderseite schalenförmig offenen, aus mehreren Teilen zusammengesetzten Träger 2 auf. Der Träger 2 besteht im wesentlichen aus einer Tragschale 3 aus Blech oder einem ähnlichen, dünnwandigen Werkstoff, in welcher ein gegenüber ihrem Boden abgestützter, platten- bzw. kartenförmiger Isolierkörper 4 angeordnet ist, der aus einem, faserige Materialien enthaltenden Isoliermaterial gepresst ist und eine pappartige Struktur aufweist. Der gegenüber dem Rand bzw. Mantel der Tragschale 3 zentrierte und sich über den größten Teil der Grundfläche der Tragschale 3 erstreckende Isolierkörper 4 weist einen über seine Vorderseite vorstehenden, gegenüber ihm dickeren Rand 5 auf, der einteilig mit dem Isolierkörper 4 oder als gesonderter Bauteil in Form eines Ringes ausgebildet sein kann, welcher den Isolierkörper 4 dann zweckmäßig mit einer Ringschulter an der Vorderseite übergreift. Der Rand 5 steht geringfügig über den Rand der Tragschale 3 vor und bildet eine ebene, entsprechend dem Isoliermaterial geringfügig elastisch nachgiebige Stirnfläche, mit welcher der, eine geschlossene Baueinheit bildende Heizkörper 1 so im wesentlichen abgedichtet gegen die Rückseite einer Platte, beispielsweise einer Glaskeramikplatte federnd gepresst werden kann, daß stets eine elastisch selbstnachstellende Anlage gewährleistet und das Innere der Schale nach außen abgedichtet ist. Der Isolierkörper 4 und der Rand 5 sind auf einer mindestens einschichtigen Isolierfüllung 6 angeordnet, welche am Inneren des Schalenbodens der Tragschale 3 anliegt und im Gegensatz zum selbsttragenden Isolierkörper 4 aus einem Material relativ geringer mechanischer Festigkeit, jedoch hoher Wäremisolierfähigkeit, beispielsweise aus einem Schüttmaterial besteht.

Die Vorderseite 7 des Heizkörpers 1 ist durch die im Schaleninnern frei liegende Stirnfläche des Isolierkörpers 4 gebildet und bestimmt mit ihrer vom Innenumfang des Randes 5 begrenzten Flächenausdehnung praktisch das Heizfeld 8 des Heizkörpers 1. Die Rückseite 9 des Isolierkörpers 4 kann nur im Randbereich an der Isolierfüllung 6 abgestützt sein und ansonsten gegenüber dieser einen Spaltabstand aufweisen. In der Regel hat das Heizfeld 8 eine zu seiner Mittelachse 10 zentrisch symmetrische, beispielsweies kreisrunde, ovale, rechteckige bzw. quadratische Form, es kann aber auch andere Grundformen aufweisen. An der Vorderseite 7 des Isolierkörpers 4 sind drei in einer gemeinsamen, zur Mittelachse 10 rechtwinkligen Ebene liegende Heizwiderstände 11, 12, 13 befestigt, wobei der einzelne Heizwiderstand dadurch definiert ist, daß er in der jeweiligen Leistungsstufe als Ganzes entweder ein- oder ausgeschaltet ist; der einzelne Heizwiderstand kann insofern aus gesonderten, aneinandergereihten Heizwiderstandsabschnitten oder aus einem zwischen seinen Enden kontinuierlichen Heizwiderstand bestehen. Die drei Heizwiderstände sind durch Drahtwendeln unterschiedlicher Länge sowie unterschiedlichen Drahtquerschnittes, jedoch etwa gleichen Abstandes zwischen den Drähten jeder Windung gebildet, wobei der Heizwiderstand 11 die größte Länge sowie den größten Drahtquerschnitt, der Heizwiderstand 12 die kleinste Länge sowie den kleinsten Drahtquerschnitt und der Heizwiderstand 13 eine dazwischenliegende Länge sowie einen dazwischenliegenden Drahtquerschnitt aufweisen.

Die Heizwiderstände 11, 12, 13 sind zwischen der durch den Innenumfang des Randes 5 gebildeten Peripherie 14 des Heizfeldes 8 und dessen Zentrum 15 in Spiralen 16, 17, 18, 19 verlegt, deren Spiralverlauf der Grundform des Heizfeldes 8 im wesentlichen entspricht, jedoch bei runder Grundform nur über einen Bogenwinkel von etwa 300° entsprechend gerundet verläuft, während sie über den restlichen, ein Anschlußstück für die Heizwiderstände einschließenden Bogenwinkel annähernd geradlinig und parallel zueinander verlaufen. Die Anzahl der Spiralen ist größer als die Anzahl der Heizwiderstände und die Anzahl der Spiralwindungen wiederum größer als diejenige der Spiralen.

Alle Spiralwindungen verlaufen im wesentlichen über ihre gesamte Länge parallel bzw. mit konstanten Abschnitten zueinander, wobei alle Abstände zwischen benachbarten Spiralwindungen im wesentlichen gleich sowie kleiner als deren Querschnittsweite sind, so daß sich eine sehr dichte Besetzung des Heizfeldes mit den Heizwiderständen ergibt. Obwohl es denkbar ist, Spiralen bzw. Spiralwindungen mindestens eines Heizwiderstandes unmittelbar benachbart zueinander vorzusehen, ist es besonders vorteilhaft, wenn alle Spiralen abwechselnd so nebeneinanderliegen, daß jeweils alle vorhandenen Spiralen aufeinanderfolgen.

Der längste Heizwiderstand 11 bildet zwei ineinander liegende Spiralen, nämlich eine äußere Spirale 16 und eine innere Spirale 17, wobei die äußere Spirale 16 nur geringfügig weniger als bzw. annähernd zwei volle Spiralwindungen 20 einnimmt, zwischen denen so viel Spiralwindungen anderer Spiralen liegen, wie Heizwiderstände vorgesehen sind. Die innere Spirale 17 dagegen weist eine etwas geringere Anzahl von Spiralwindungen, nämlich nur knapp zwei Spiralwindungen auf und reicht mit Ihrem inneren Ende ebenso wie die äußere Spirale 16 annähernd bis ins Zentrum 15 des Heizfeldes 8. Im Bereich dieses Zentrums sind die innersten Windungen 20, 21 dieser beiden Spiralen 16, 17 über einen mittleren, im wesentlichen S-förmigen Längsabschnitt 24 dieses Heizwiderstandes 11 miteinander verbunden, wobei der eine, annähernd halbkreisförmige S-Bogen 25 unmittelbar an das gekrümmte innere Ende der inneren Spiralwindung 20 der äußeren Spirale 16 und der andere, mehr als halbkreisförmige S-Bogen 26 unmittelbar an das innere, geradlinige Ende der Spiralwindung 21 der inneren Spirale 17 tangential derart anschließt, daß er die Mittelachse 10 umgibt.

Zwischen den Spiralen 16, 17 des Heizwiderstandes 11 liegt die Spirale 18 des Heizwiderstandes 12, die im wesentlichen gleich viele Spiralwindungen 22 wie die Spirale 16 hat und deren inneres Ende annähernd im Zentrum des S-Bogens 25 liegt. Entlang der Außenseite der Spirale 16 des Heizwiderstandes 11 und daher nach etwa einer äußersten Spiralwindung 23 zwischen den Spiralen 16, 17, und insofern nie unmittelbar benachbart zur Spirale 18, liegt die Spirale 19 des Heizwiderstandes 13, die eine der Spirale 16 entsprechende Anzahl von Spiralwindungen 23, nämlich annähernd zwei Spiralwindungen 23 aufweist und deren inneres Ende im wesentlichen im Zentrum des S-Bogens 26 liegt, derart daß die beiden genannten inneren Enden beiderseits des Längsabschnittes 24 vorgesehen sind. Die äußere bzw. äußerste Spiralwindung 23 der Spirale 19 reicht annähernd bis an die Peripherie 14 des Heizfeldes 8, während die äußerste Spiralwindung 20 des Heizwiderstandes 11 um wenigstens eine Spiralwindung der gesamten Spiralanordnung nach innen versetzt ist. Im Zentrum 15 des Heizfeldes 8 dagegen liegen im wesentlichen Abschnitte aller drei Heizwiderstände 11, 12, 13 in annähernd gleichmäßiger Verteilung, so daß auf eine unbeheizte Mittelzone ganz verzichtet werden kann.

Die für den elektrischen Anschluß bestimmten Enden der Heizwiderstände 11, 12, 13 sind jeweils durch einen kurzen Abschnitt mit aneinanderliegenden Wendelwindungen gebildet, an deren Innenumfang der Vorderseite 7 gegenüberliegend jeweils ein bügelförmig gebogener Anschlußdraht befestigt ist, der benachbart zum Wendelende mit einem U-förmigen Bügelabschnitt in dem Isolierkörper 4 derart versenkt ist, daß der freie Bügelschenkel vom Inneren des Isolierkörpers 4 in Richtung zu dessen Vorderseite 7 vorsteht, wobei die Enden dieser freien Bügelschenkel für den elektrischen Anschluß mittels Schweißung oder Lötung bestimmt sind.

Beide Enden 27, 28 der Spiralen 16, 17 des Heizwiderstandes 11 liegen im Bereich der Peripherie 14 des Heizfeldes 8 an der Außenseite der gesamten Spiralanordnung, während von den übrigen Heizwiderständen 12, 13 nur jeweils ein Ende 29 bzw. 31 in diesem Bereich liegt. Diese äußeren Anschluß-Enden liegen im wesentlichen in dem das Anschlußstück 34 einschließenden Bogenwinkel, wobei das Anschlußstück 34 beispielsweise einen aus Isolierwerkstoff bestehenden Grundkörper aufweist, der am Schalenrand der Tragschale 3 derart befestigt ist, daß er im wesentlichen nur über dessen Außenumfang vorsteht und zwischen den Ebenen der Stirnfläche des Randes 5 und des Bodens der Tragschale 3 liegt. Das Anschlußstück 34 ist mit Anschlußgliedern, beispielsweise mit Anschlußsteckern für Anschlußleitungen versehen, welche den Heizkörper 1 mit einer von Hand zu betätigenden Schalteinrichtung, beispielsweise einem Sieben-Takt-Schalter verbinden.

Von den Anschlußgliedern sind stabförmige Anschlußdrähte durch den Rand 5 unmittelbar benachbart zur Vorderseite 7 des Isolierkörpers 4 in das Schaleninnere geführt. Benachbart zum Anschlußstück 34 ist am Außenumfang des Schalenrandes der Tragschale 3 das Schaltergehäuse eines Temperaturbegrenzers 35 befestigt, über welchen mindestens ein Heizwiderstand, jedoch zweckmäßig weniger als alle Heizwiderstände geschaltet werden. Im dargestellten Ausführungsbeispiel sind die äußeren, unmittelbar benachbart zueinander liegenden Enden 27, 31 der Heizwiderstände 11, 13 unmittelbar elektrisch leitend miteinander verbunden und gemeinsam unter Zwischenschaltung des Temperaturbegrenzers 35 an ein zugehöriges gemeinsames Anschlußglied des Anschlußstückes 34 angeschlossen, während das andere Ende 28 des Heizwiderstandes 11 sowie das äußere Ende 29 des Heizwiderstandes 12 an zwei weitere Anschlußglieder gesondert angeschlossen sind. Die inneren Enden 30, 32 der Heizwiderstände 12, 13 sind unmittelbar elektrisch miteinander durch eine Brücke 33 verbunden, welche den mittleren Längsabschnitt 24 an der vom Rand 5 abgekehrten Seite berührungsfrei umgreift und beispielsweise zwischen dem Isolierkörper 4 und der Isolierfüllung 6 an der Rückseite 9 liegen kann. Diese inneren Enden 30, 32 sind gemeinsam über einen Anschußdraht an ein weiteres Anschlußglied des Anschlußstückes 34 angeschlossen, wobei dieser Anschlußdraht die Heizwiderstände bzw. Spiralen an der vom Rand 5 abgekehrten Seite berührungsfrei umgeht und beispielsweise ebenfalls wie die Brücke 33 an der Rückseite 9 des Isolierkörpers 4 liegen kann.

Die Heizwiderstände 11, 12, 13 sind zweckmäßig so geschaltet, daß in der ersten, niedrigsten Schaltstufe alle Heizwiderstände und in der zweiten Schaltstufe nur zwei Heizwiderstände, nämlich die Heizwiderstände 11 und 13 in Reihe geschaltet sind, während in der dritten und vierten Schaltstufe einerseits der Heizwiderstand 13 und andererseits der Heizwiderstand 11 allein eingeschaltet ist; in der fünften Schaltstufe sind die beiden Heizwiderstände der zweiten Schaltstufe parallel und schließlich in der sechsten Schaltstufe alle Heizwiderstände ebenfalls parallel geschaltet. Der Heizwiderstand 11 ist also bis auf eine Schaltstufe in allen übrigen Schaltstufen in Betrieb, was auch für den Heizwiderstand 13 gilt, während der Heizwiderstand 12 nur in der niedrigsten und höchsten Schaltstuf ein Betrieb ist.

Durch die beschriebene Ausbildung ergibt sich in jeder Schaltstufe eine sehr gleichmäßig über das Heizfeld verteilte Leistungsdichte und außerdem geben die aufgrund ihres Drahtquerschnittes oder ihrer Leistungsbelastung im Betrieb hell erleuchteten Heizwiderstände praktisch in jeder Schaltstufe eine unmittelbare, im wesentlichen gleichmäßig über das gesamte Heizfeld verteilte Leuchtanzeige für den Betriebszustand des Heizkörpers 1, so daß anhand des durch die Glaskeramikplatte o.dgl. hindurch erkennbaren Glühbildes leicht und nur mit geringer Verzögerung der Einschaltzustand des Heizkörpers erkannt werden kann.

Der Temperaturbegrenzer 35 weist einen mit seinem Außenrohr starr am Schaltergehäuse befestigten, geradlinig stabförmigen Temperaturfühler 36 auf, der zweckmäßig als Dehnstabfühler ausgebildet ist, den Rand 5 in bohrungs- oder nutartigen Öffnungen an zwei einander gegenüberliegenden Seiten durchsetzt und mit Abstand von der Vorderseite 7 bzw. mit geringem konstantem Abstand von den Heizwiderständen 11, 12 13 das Heizfeld 8 so überquert, daß er mit geringerem Abstand von der Mittelachse 10 als von der Peripherie 14 auf der von den Enden 27, 28, 29, 31 der Heizwiderstände 11, 12, 13 abgekehrten Seite der zu ihm parallelen Axialebene des Trägers 2 liegt. Durch den Temperaturbegrenzer 35, der maximal zwei der drei Heizwiderstände abschaltet, bleibt in der höchsten Schaltstufe bei seinem Ansprechen noch eine Teilleistung durch weiteren Betrieb des Heizwiderstandes 12 eingeschaltet.

Die Heizwiderstände sind ausschließlich durch Einbettung in die Vorderseite 7 des Isolierkörpers 4 befestigt, nämlich entweder mit dem Verpressen des Isolierkörpers 4 oder durch Eindrücken nach dem Verpressen über einen Teil ihres Umfanges eingebettet, der kleiner als die Hälfte des Gesamtumfanges ist. Mindestens ein Heizwiderstand, insbesondere der Heizwiderstand 11 ist dabei über seine gesamte Länge, d.h. mit jeder Windung kontinuierlich gleich tief eingebettet, wobei die Einbettung zwischen benachbarten Wendeln des Heizwiderstandes so vorgesehen sein kann, daß der Innenumfang dieser Wendeln zur Vorderseite hin noch wenigstens teilweise frei liegt und nicht, wie auch denkbar, vollständig von Isoliermatierial abgedeckt ist.

Im Falle mindestens eines Heizwiderstandes, insbesondere der beiden Heizwiderstände 12, 13 ist die Befestigung durch Einbettung in der beschriebenen Weise nur an im Abstand voneinander liegenden Längsabschnitten des Heizwiderstandes derart vorgesehen, daß zwischen diesen eingebetteten Längsabschnitten liegende Längsabschnitte zumindest hinsichtlich des Wendel-Innenumfanges im wesentlichen vollständig frei liegen und allenfalls mit dem genannten Teilumfang ihres Außenumfanges an dem Isolierkörper 4 anliegen bzw. in diesen eingreifen. Die freiliegenden Längsabschnitte sind zweckmäßig länger als die eingebetteten Längsabschnitte. Damit die freiliegenden Längsabschnitte geschaffen werden können, sind in der jeweiligen Spiral-Längsrichtung hintereinander liegende Spiralnut-Abschnitte 38 in die Vorderseite 7 des Isolierkörpers 4 eingeformt, wobei diese Abschnitte 38 eine über ihre gesamte Länge im wesentlichen regelmäßig unterbrochene Spiralnut 37 bilden und im Querschnitt an den zugehörigen Teilumfang des Heizwiderstandes 12 bzw. 13 angepaßt sind. Der übersichtlichkeit halber sind diese Spiralnutabschnitte 38 in Figur 1 nur für die den Heizwiderstand 13 aufnehmende Spiralnut 37 dargestellt.

Die Unterbrechungen der Spiralnut 37 bilden gegenüber deren Nutgrund Erhebungen 39, die weniger oder mehr als die Nuttiefe über dem Nutgrund vorstehen können, zweckmäßig jedoch in ihrer Höhe genau der Nuttiefe gleichen, so daß ihre Kopfflächen bündig anschließend in der Ebene der Vorderseite 7 des Isolierkörpers 4 liegen. Anstatt einer zwischen den Spiralwindungen und im Bereich der Erhebungen 39 durchgehend ebenen Vorderseite 7 des Isolierkörpers 4 ist es auch denkbar, zwischen benachbarten Spiralwindungen Vertiefungen bzw. rillenartige Vertiefungen derart vorzusehen, daß der jeweilige Heizwiderstand beiderseits nach Art von dammartigen Böschungen zwischen schräg ansteigenden Flanken des Isolierkörpers liegt, wobei diese Flanken den Teilumfang bestimmen, mit welchem der Heizwiderstand in den Isolierkörper eingreift. Dadurch läßt sich das Isoliermaterial des Isolierkörpers 4 unmittelbar benachbart zu den Heizwiderständen besser verdichten.

## Patentansprüche

1. Elektrischer Heizkörper (1), insbesondere Strahlheizkörper, mit einem zur Wärmeabgabe eine Vorderseite (7) bildenden Träger (2), an dem eine Anzahl von Spiralen (16, 17, 18, 19) mindestens eines langgestreckte Widerstandsabschnitte aufweisenden Heizwiderstandes (11, 12, 13) zur Bildung eines Heizfeldes (8) vorgesehen ist, wobei mindestens ein erster Heizwiderstand (11) wenigstens zwei ineinander liegende, über mindestens einen Längsabschnitt (24) als Verbindungsbrücke aneinander angeschlossene, Spiralwindungen (20, 21) und das Heizfeld (8) eine äußerste Spiralwindung (23), ein Zentrum (15) und eine Peripherie (14) aufweist, dadurch gekennzeichnet, daß zwischen die ineinander liegenden Spiralwindungen (20, 21) des mindestens einen ersten Heizwiderstandes (11) wenigstens ein weiterer Widerstandsabschnitt mindestens eines Heizwiderstandes (12, 13) eingreift.

2. Heizkörper nach Anspruch 1, dadurch gekennzeichnet, daß mindestens ein Längsabschnitt (24) der Verbindungsbrücke als Widerstandsstrang ausgebildet ist, daß vorzugsweise der erste Heizwiderstand (11) ausschließlich zwei Spiralen (16, 17) bildet, und daß insbesondere zwei aneinander schließende Bogen (25, 26) den S-förmigen Längsabschnitt (24) bilden.

3. Heizkörper nach Anspruch 1 oder 2, dadurch gekennzeichnet, daß einschließlich des ersten Heizwiderstandes (11) eine Mehrzahlvon Heizwiderständen (11, 12, 13) in Spiralen mit ineinander liegenden Spiralwindungen (20, 21, 22, 23) an dem Träger (2) vorgesehen sind, daß die Heizwiderstände vorzugsweise in einer gegenüber ihrer Anzahl höheren Zahl von Leistungsstufen schaltbar sind, und daß insbesondere die Spiralwindungen (20, 21) des ersten Heizwiderstandes (11) abwechselnd ineinander sowie abwechselnd zwischen Spiralwindungen (22, 23) mindestens eines der weiteren Heizwiderstände (12, 13) liegen.

4. Heizkörper nach einem der vorhergehenden Ansprüche, dadurch gekennzeichnet, daß mindestens eine Spirale (16, 17) des ersten Heizwiderstandes (11) im wesentlichen bis in das Zentrum (15) und/oder annähernd bis zur Peripherie (14) des Heizfeldes (8) reicht und daß vorzugsweise mindestens ein Heizwiderstand (12, 13), insbesondere außer dem ersten Heizwiderstand (11) alle übrigen Heizwiderstände (12, 13), als einfache Spiralen (18, 19) ausgebildet sind.

5. Heizkörper nach einem der Ansprüche 2 bis 4, dadurch gekennzeichnet, daß zwischen zwei Spiralwindungen (20, 21) jeweils zweier Spiralen (16, 17) des ersten Heizwiderstandes (11) mindestens eine, insbesondere eine einzige, Spiralwindung (22, 23) eines weiteren Heizwiderstandes (12, 13) liegt und daß vorzugsweise zwischen benachbarten Spiralwindungen (20, 21) des ersten Heizwiderstandes (11) abwechselnd Spiralwindungen (22, 23) weiterer Heizwiderstände (12, 13) vorgesehen sind.

6. Heizkörper nach einem der vorhergehenden Ansprüche, dadurch gekennzeichnet, daß im Bereich des Zentrums (15) des Heizfeldes (8) liegende innerste Spiralwindungen (20, 21) des ersten Heizwiderstandes (11) an der Vorderseite (7) des Trägers (2) elektrisch leitend miteinander verbunden sind, daß insbesondere diese Spiralwindungen (20, 21) über zwei entgegengesetzte Bogen (25, 26) des Längsabschnittes (24) aneinander anschließen, und daß vorzugsweise ein in der Verbindungsbrücke des ersten Heizwiderstandes (11) liegender Widerstandsabschnitt durch das innere Ende (30, 32) eines Heizwiderstandes (12, 13) gebildet sowie der erste Heizwiderstand (11) zwischen seinen Enden kontinuierlich als Widerstandsstrang durchgehend ausgebildet ist.

7. Heizkörper nach einem der Ansprüche 2 bis 6, dadurch gekennzeichnet, daß innerhalb eines von zwei Bogen (25, 26) des Längsabschnittes (24) ein Widerstandsabschnitt (30) eines Heizwiderstandes (12) und innerhalb eines anderen Bogens (26) des Längsabschnittes (24) ein weiterer Widerstandsabschnitt liegt, und daß vorzugsweise diese beiden Widerstandsabschnitte in einem gegenüber der Vorderseite (7) des Trägers (2) zurückversetzten Bereich elektrisch leitend miteinander verbunden und/oder durch vom ersten Heizwiderstand (11) gesonderte, zweite und dritte Heizwiderstände (12, 13) gebildet sind.

8. Heizkörper nach einem der Ansprüche 3 bis 7, dadurch gekennzeichnet, daß eine äußerste Spiralwindung (20) des ersten Heizwiderstandes (11) innerhalb mindestens einer Spiralwindung (23) eines weiteren Heizwiderstandes (13) liegt, und daß insbesondere diese äußerste Spiralwindung (20) des ersten Heizwiderstandes (11) benachbart zur äußersten Spiralwindung (23) des Heizfeldes (8) vorgesehen ist.

9. Heizkörper nach einem der vorhergehenden Ansprüche, dadurch gekennzeichnet, daß zwei Spiralen (16, 17) des ersten Heizwiderstandes (11) unterschiedliche Anzahlen von Spiralwindungen (20, 21) aufweisen, daß vorzugsweise eine äußere Spirale (16) des ersten Heizwiderstandes (11) eine größere Anzahl von Spiralwindungen (20) als eine innere Spirale (17) des ersten Heizwiderstandes (11) aufweist, und daß insbesondere die innere Spirale (17) im wesentlichen durch eine einzige Spiralwindung (21) gebildet ist.

10. Heizkörper nach einem der vorhergehenden Ansprüche, dadurch gekennzeichnet, daß ein Ende (27) des ersten Heizwiderstandes (11), insbesondere das Ende (27) seiner äußersten Spiralwindung (20), unter Zwischenschaltung eines Temperaturbegrenzers (35) an ein elektrisches Anschlußglied angeschlossen ist, und daß vorzugsweise dieses Ende (27) gemeinsam mit einem Ende (31) der äußersten Spiralwindung (23) des Heizfeldes (8) angeschlossen ist.

11. Heizkörper nach einem der Ansprüche 3 bis 10, dadurch gekennzeichnet, daß einschließlich des ersten Heizwiderstandes (11) drei Heizwiderstände (11, 12, 13) in einer viergängigen Spiralanordnung vorgesehen sind, und daß die Heizwiderstände (11, 12, 13) vorzugsweise in sechs Leistungsstufen in Einzel-, Reihen- und Parallel-Schaltung schaltbar sind.

12. Heizkörper nach einem der Ansprüche 3 bis 11, dadurch gekennzeichnet, daß der erste Heizwiderstand (11) gegenüber den übrigen Heizwiderständen (12, 13) die höchste Nennleistung aufweist, und daß der erste Heizwiderstand (11) insbesondere durch eine Drahtwendel gebildet ist, die den größten Drahtquerschnitt und die größte Drahtlänge aufweist.

13. Heizkörper nach einem der vorhergehenden Ansprüche, dadurch gekennzeichnet, daß ein Heizwiderstand (11), insbesondere der erste Heizwiderstand (11), im wesentlichen über seine gesamte Länge mit einem Teil seines Umfanges gleichmäßig in den Träger (2) eingebettet ist, und daß vorzugsweise mindestens ein Heizwiderstand an der Vorderseite (7) des Trägers (2) angeordnet ist.

14. Heizkörper nach einem der vorhergehenden Ansprüche, dadurch gekennzeichnet, daß mindestens ein Heizwiderstand (12, 13) nur in Abständen an einem Isolierkörper (4) des Trägers (2) befestigt und im übrigen zwischen den Befestigungsstellen im wesentlichen frei verlaufend vorgesehen ist, daß der Isolierkörper (4) insbesondere aus ihm ausgeformte rippenartige oder warzenförmige, in Längsrichtung des Heizwiderstandes (12, 13) im Abstand zueinander angeordnete Erhebungen (39) aufweist, in die der Heizwiderstand auf einem Teil seines Umfanges eingebettet ist, und daß vorzugsweise die Erhebungen (39) über den Nutgrund einer Spiralnut (37) vorstehen sowie Unterbrechungen dieser Spiralnut (37) bilden, die annähernd gleiche Querschnitte wie die Spiralnut (37) haben.

## Claims

1. Electric heater (1), particularly a radiant heater, with a carrier (2) forming a front (7) for giving off heat, on which is provided for the formation of a heating field (8) at least one elongated heating resistor (11,12,13) having elongated resistor portions and a plurality of spirals (16,17,18,19), at least one first heating resistor (11) having two nested spiral turns (20,21) interconnected by means of at least one longitudinal portion (24) as a connecting bridge and the heating field (8) has an outermost spiral turn (23), a centre (15) and a periphery (14), characterized in that between the nested spiral turns (20,21) of the at least one first heating resistor (11) engages at least one further resistor portion of at least one heating resistor (12,13).

2. Heater according to claim 1, characterized in that at least one longitudinal portion (24) of the connecting bridge is constructed as a resistance strand, that preferably the first heating resistor (11) exclusively forms two spirals (16,17) and that in particular two arcs (25,26) closing on one another form the S-shaped longitudinal portion (24).

3. Heater according to claim 1 or 2, characterized in that including the first heating resistor (11) a plurality of heating resistors (11,12,13) are provided in spirals with nested spiral turns (20,21,22,23) on the carrier (2), that the heating resistors are switchable preferably in a number of power stages exceeding their number and that in particular the spiral turns (20,21) of the first heating resistor (11) are alternately nested and alternately between spiral turns (22,23) of at least one of the further heating resistors (12,13).

4. Heater according to one of the preceding claims, characterized in that at least one spiral (16,17) of the first heating resistor (11) extends substantially into the centre (15) and/or approximately up to the periphery (14) of the heating field (8) and that preferably at least one heating resistor (12,13) and in particular, apart from the first heating resistor (11), all the remaining heating resistors (12,13), are constructed as single spirals (18,19).

5. Heater according to one of the claims 2 to 4, characterized in that between two spiral turns (20,21) of in each case two spirals (16,17) of the first heating resistor (11) there is at least one and in particular a single spiral turn (22,23) of a further heating resistor (12,13) and that preferably between adjacent spiral turns (20,21) of the first heating resistor (11) there are alternately spiral turns (22,23) of further heating resistors (12,13).

6. Heater according to one of the preceding claims, characterized in that innermost spiral turns (20,21) of the first heating resistor (11) in the vicinity of the centre (15) of the heating field (8) are electrically conductively interconnected on the front (7) of the carrier (2), that in particular these spiral turns (20,21) are connected to one another via two opposing arcs (25,26) of the longitudinal portion (24) and that preferably a resistor portion located in the connecting bridge of the first heating resistor (11) is formed by the inner end (30,32) of a heating resistor (12,13) and the first heating resistor (11) between its ends is constructed in through continuous manner as a resistance strand.

7. Heater according to one of the claims 2 to 6, characterized in that within one of two arcs (25,26) of the longitudinal portion (24) is provided a resistor portion (30) of a heating resistor (12) and within another arc (26) of the longitudinal portion (24) a further resistor portion and that preferably said two resistor portions are electrically conductively interconnected in an area set back with respect to the front (7) of the carrier (2) and/or are formed by second and third heating resistors (12,13) separate from the first heating resistor (11).

8. Heater according to one of the claims 3 to 7, characterized in that an outermost spiral turn (20) of the first heating resistor (11) is located within at least one spiral turn (23) of a further heating resistor (13) and that in particular said outermost spiral turn (20) of the first heating resistor (11) is positioned adjacent to the outermost spiral turn (23) of the heating field (8).

9. Heater according to one of the preceding claims, characterized in that two spirals (16,17) of the first heating resistor (11) have different numbers of spiral turns (20,21), that preferably an outer spiral (16) of the first heating resistor (11) has a larger number of spiral turns (20) than an inner spiral (17) of the first heating resistor (11) and that in particular the inner spiral (17) is substantially formed by a single spiral turn (21).

10. Heater according to one of the preceding claims, characterized in that one end (27) of the first heating resistor (11) and in particular the end (27) of its outermost spiral turn (20) and accompanied by the interposing of a thermal cutout (35), is connected to an electric connecting member and that preferably said end (27) is connected jointly with one end (31) of the outermost spiral turn (23) of the heating field (8).

11. Heater according to one of the claims 3 to 10, characterized in that including the first heating resistor (11) three heating resistors (11,12,13) are provided in a quadruple spiral arrangement and that the heating resistors (11,12,13) are preferably switchable in six power stages in single, series and parallel connection.

12. Heater according to one of the claims 3 to 11, characterized in that, compared with the remaining heating resistors (12,13), the first heating resistor (11) has the highest rated power and that the first heating resistor (11) is in particular formed by a wire coil, which has the largest wire cross-section and greatest wire length.

13. Heater according to one of the preceding claims, characterized in that a heating resistor (11), particularly the first heating resistor (11), substantially over its entire length is embedded with part of its circumference uniformly in the carrier (2) and that preferably at least one heating resistor is positioned on the front (7) of the carrier (2).

14. Heater according to one of the preceding claims, characterized in that at least one heating resistor (12,13) is only fixed at intervals to an insulator (4) of the carrier (2) and is otherwise substantially free between the fixing points, that the insulator (4) more particularly has rib-like or stud-like, spaced protuberances (39) shaped therefrom in the longitudinal direction of the heating resistor (12,13) and in which the heating resistor is embedded over part of its circumference and that preferably the protuberances (39) project over the bottom of a spiral slot (37) and form interruptions of said spiral slot (37), which have approximately the same cross-sections as the spiral slot (37).

## Revendications

1. Corps chauffant électrique (1), notamment corps chauffant par rayonnement muni d'un support (2) qui forme une face antérieure (7) en vue de la transmission de chaleur, et sur lequel est prévu, pour former une zone chauffante (8), un certain nombre de spirales (16, 17, 18, 19) d'au moins une résistance chauffante (11, 12, 13) comportant des segments résistifs longilignes, au moins une première résistance chauffante (11) présentant au moins deux enroulements spiroïdaux (20, 21) imbriqués l'un dans l'autre et raccordés l'un à l'autre par l'intermédiaire d'au moins un tronçon longitudinal (24) faisant fonction de pièce de liaison, et la zone chauffante (8) comprenant un enroulement spiroïdal externe extrême (23), un centre (15) et une périphérie (14), caractérisé par le fait qu'au moins un autre segment résistif d'au moins une résistance chauffante (12, 13) s'engage entre les enroulements spiroïdaux (20, 21), imbriqués l'un dans l'autre, de la première résistance chauffante (11) prévue au minimum.

2. Corps chauffant selon la revendication 1, caractérisé par le fait qu'au moins un tronçon longitudinal (24) de la pièce de liaison est réalisé sous la forme d'un brin résistif ; par le fait que, de préférence, la première résistance chauffante (11) forme exclusivement deux spirales (16, 17) ; et par le fait qu'en particulier deux arceaux (25, 26), fusionnant l'un dans l'autre, forment le tronçon longitudinal (24) configuré en S.

3. Corps chauffant selon la revendication 1 ou 2, caractérisé par le fait qu'une pluralité de résistances chauffantes (11, 12, 13), incluant la première résistance chauffante (11), sont prévues sur le support (2) en des spirales présentant des enroulements spiroïdaux (20, 21, 22, 23) mutuellement imbriquës ; par le fait que, de préférence, les résistances chauffantes peuvent être enclenchées en un nombre de paliers de puissance supérieur à leur nombre ; et par le fait que notamment les enroulements spiroïdaux (20, 21) de la première résistance chauffante (11) sont imbriqués l'un dans l'autre en alternance et sont interposés, en alternance, entre des enroulements spiroïdaux (22, 23) d'au moins l'une des autres résistances chauffantes (12, 13).

4. Corps chauffant selon l'une des revendications précédentes, caractérisé par le fait qu'au moins une spirale (16, 17) de la première résistance chauffante (11) s'étend, pour l'essentiel, jusqu'au centre (15) et/ou approximativement jusqu'à la périphérie (14) de la zone chauffante (8) ; et par le fait que, de préférence, au moins une résistance chauffante (12, 13) et notamment, hormis la première résistance chauffante (11), toutes les autres résistances chauffantes (12, 13) sont conçues en tant que spirales simples (18, 19).

5. Corps chauffant selon l'une des revendications 2 à 4, caractérisé par le fait qu'au moins un, en particulier un unique enroulement spiroïdal (22, 23) d'une autre résistance chauffante (12, 13) se trouve entre deux enroulements spiroïdaux (20, 21) de deux spirales respectives (16, 17) de la première résistance chauffante (11) ; et par le fait que des enroulements spiroïdaux (22, 23) d'autres résistances chauffantes (12, 13) sont de préférence prévus, en alternance, entre des enroulements spiroïdaux voisins (20, 21) de la première résistance chauffante (11).

6. Corps chauffant selon l'une des revendications précédentes, caractérisé par le fait que des enroulements spiroïdaux internes extrêmes (20, 21) de la première résistance chauffante (11), situés dans la région du centre (15) de la zone chauffante (8), sont en liaison mutuelle électriquement conductrice à la face antérieure (7) du support (2) ; par le fait que ces enroulements spiroïdaux (20, 21) se raccordent l'un à l'autre, en particulier, par l'intermédiaire de deux arceaux (25, 26) du tronçon longitudinal (24) qui présentent des orientations inverses ; et par le fait que, de préférence, un segment résistif situé dans la pièce de liaison de la première résistance chauffante (11) est formé par l'extrémité interne (30, 32) d'une résistance chauffante (12, 13), la première résistance chauffante (11) étant réalisée d'un seul trait, entre ses extrémités, sous la forme d'un brin résistif ininterrompu.

7. Corps chauffant selon l'une des revendications 2 à 6, caractérisé par le fait qu'un segment résistif (30) d'une résistance chauffante (12) se trouve à l'intérieur de l'un de deux arceaux (25, 26) du tronçon longitudinal (24), et un autre segment résistif se trouve à l'intérieur d'un autre arceau (26) du tronçon longitudinal (24) ; et par le fait que, de préférence, ces deux segments résistifs sont en liaison mutuelle électriquement conductrice dans une région en retrait par rapport à la face antérieure (7) du support (2), et/ou sont formés par des deuxième et troisième résistances chauffantes (12, 13) distinctes de la première résistance chauffante (11).

8. Corps chauffant selon l'une des revendications 3 à 7, caractérisé par le fait qu'un enroulement spiroïdal externe extrême (20) de la première résistance chauffante (11) se trouve à l'intérieur d'au moins un enroulement spiroïdal (23) d'une autre résistance chauffante (13) ; et par le fait que cet enroulement spiroïdal externe extrême (20) de la première résistance chauffante (11) est prévu, en particulier, au voisinage de l'enroulement spiroïdal externe extrême (23) de la zone chauffante (8).

9. Corps chauffant selon l'une des revendications précédentes, caractérisé par le fait que deux spirales (16, 17) de la première résistance chauffante (11) présentent des nombres différents d'enroulements spiroïdaux (20, 21) ; par le fait que, de préférence, une spirale externe (16) de la première résistance chauffante (11) présente un plus grand nombre d'enroulements spiroïdaux (20) qu'une spirale interne (17) de la première résistance chauffante (11) ; et par le fait que la spirale interne (17) est notamment formée, pour l'essentiel, par un unique enroulement spiroïdal (21).

10. Corps chauffant selon l'une des revendications précédentes, caractérisé par le fait qu'une extrémité (27) de la première résistance chauffante (11), en particulier l'extrémité (27) de son enroulement spiroïdal externe extrême (20), est connectée à un organe de raccordement électrique, avec interposition d'un limiteur de température (35) ; et par le fait que, de préférence, cette extrémité (27) est raccordée conjointement à une extrémité (31) de l'enroulement spiroïdal externe extrême (23) de la zone chauffante (8).

11. Corps chauffant selon l'une des revendications 3 à 10, caractérisé par le fait que trois résistances chauffantes (11, 12, 13), y compris la première résistance chauffante (11), sont prévues en un agencement spiroïdal à quatre spires ; et par le fait que les résistances chauffantes (11, 12, 13) sont de préférence enclenchables selon six paliers de puissance, en un branchement séparé, en série et en parallèle.

12. Corps chauffant selon l'une des revendications 3 à 11, caractérisé par le fait que la première résistance chauffante (11) présente la puissance nominale maximale par rapport aux autres résistances chauffantes (12, 13) ; et par le fait que la première résistance chauffante (11) est notamment formée par un enroulement hélicoïdal en fil métallique, dont le fil métallique présente la plus forte section transversale et la plus grande longueur.

13. Corps chauffant selon l'une des revendications précédentes, caractérisé par le fait qu'une résistance chauffante (11), en particulier la première résistance chauffante (11), est noyée uni formément dans le support (2) par une partie de son pourtour, pour l'essentiel sur toute sa longueur ; et par le fait que, de préférence, au moins une résistance chauffante est disposée à la face antérieure (7) du support (2).

14. Corps chauffant selon l'une des revendications précédentes, caractérisé par le fait qu'au moins une résistance chauffante (12, 13) est fixée, uniquement par intervalles, à un corps isolant (4) du support (2) et est prévue, pour le reste, de manière à s'étendre pour l'essentiel librement entre les zones de fixation ; par le fait que le corps isolant (4) présente des protubérances (39) du type nervures ou en forme de tétons qui sont notamment ménagées en saillie au-delà dudit corps, sont distantes les unes des autres dans le sens longitudinal de la résistance chauffante (12, 13), et dans lesquelles la résistance chauffante est noyée sur une partie de son pourtour ; et par le fait que, de préférence, les protubérances (39) dépassent au-delà du fond d'une gorge spiroïdale (37) et forment des discontinuités de cette gorge spiroïdale (37), qui présentent des sections transversales approximativement identiques à celle de la gorge spiroïdale (37).
